# FASCICULE DE BREVET EUROPEEN

(11) **EP 0 898 456 B1**
(45) Date de publication et mention de la délivrance du brevet: **04.04.2001**
(21) Numéro de dépôt: 97924062.9
(22) Date de dépôt: 07.05.1997
(51) Int. Cl.: A47H 13/14, A47H 1/18

(54) **DISPOSITIF DE SUPPORT DE RIDEAUX**
HALTEVORRICHTUNG FÜR VORHÄNGE
CURTAIN SUPPORTING DEVICE

(30) Priorité: 13.05.1996 FR 9605894
(43) Date de publication de la demande: 03.03.1999
(73) Titulaire: Un Point Trois, 93100 Montreuil (FR)
(72) Inventeur: BILLAN, Jean-François, F-93100 Montreuil (FR)
(74) Mandataire: Vander-Heym, Serge
(86) Numéro de dépôt international: FR9700821
(87) Numéro de publication internationale: WO9742864

(56) Documents cités:
- CH-A- 185 888
- CH-A- 238 488
- FR-A- 811 764
- GB-A- 2 167 649

## Description

La présente invention est relative à un dispositif de support de rideaux.

En l'état actuel de la technique deux procédés sont utilisés pour suspendre des rideaux.

Le premier procédé consiste à utiliser une tringle horizontale sur laquelle sont enfilés des anneaux fixés au rideau. Ce procédé est généralement appliqué à des rideaux de petites dimensions, tels que ceux utilisés dans le domaine domestique, car il ne se prête pas à la motorisation de l'ouverture et de la fermeture.

Le second procédé consiste à utiliser un rail horizontal de guidage de chariots sous chacun desquels est fixé le rideau.

En exerçant une traction horizontale sur le chariot de tête on entraîne le rideau et on déploie, dans le cas d'une manoeuvre d'ouverture, la portion de ce dernier comprise entre le premier et le second chariot. En poursuivant l'action, on déploie la portion comprise entre le second et le troisième chariot et ainsi de suite

Il ressort de l'explication ci-dessus que, lorsqu'un rideau est ouvert, il forme des plis identiques mais que ceux-ci disparaissent les uns après les autres lors de la fermeture du rideau. Ce phénomène se répète de façon inversée lors de l'ouverture.

Appliqué à un rideau de scène, il s'avère donc que l'effet visuel, lors d'une ouverture ou lors d'une fermeture, n'est pas agréable.

A cela s'ajoute le fait que les chariots sont des ensembles mécaniques coûteux, fragiles et toujours encombrants.

Dans le document CH-A-238488, il est décrit un dispositif de support de rideau comprenant un ressort ondulé disposé sur le bord supérieur du rideau, ce qui permet, lors du déploiement, de maintenir égales les largeurs des plis.

Ce dispositif présente des inconvénients. Ainsi, il y a lieu de noter que le ressort ondulé est incorporé au rideau, ce qui pose des problèmes pour sa fixation et lors du nettoyage dudit rideau qui ne peut pas être disposé à plat pour son repassage.

La présente invention, qui remédie à ces inconvénients, concerne un dispositif de support de rideau remarquable en ce qu'il comprend un ressort enroulé hélicoïdalement guidé par un organe de support, ledit ressort étant apte à supporter le rideau par l'entremise d'organes d'accrochage disposés toutes les **n** spires, l'une des spires, au moins, étant fixe par rapport audit support et le déploiement dudit rideau étant obtenu en effectuant une traction sur l'une des extrémités libres dudit ressort.

Le ressort est fixé par l'une de ses extrémités et peut subir une traction par l'autre à l'aide d'un câble usuel.

Lorsqu'on exerce une action sur le câble, le ressort fléchit, se qui signifie que la distance séparant deux spires adjacentes va augmenter ou diminuer d'une certaine valeur **k** et que la distance séparant deux organes d'accrochage va varier de la quantité **n.k** et il en résulte que les plis du rideau vont se former ou disparaître d'une manière uniforme.

Un tel effet visuel ne pouvait pas être obtenu en utilisant les dispositifs connus.

La présente invention sera mieux comprise par la description qui va suivre faite en se référant aux dessins annexés à titre d'exemple indicatif, seulement, sur lesquels :
-la figure 1 est une vue schématique du dispositif de l'invention, le rideau étant représenté en position d'ouverture;
-la figure 2 est une vue analogue à la figure 1, le rideau étant représenté en position de fermeture;
-la figure 3 est une vue en coupe effectuée selon la ligne III-III de la figure 1;
-la figure 4 est une vue analogue à la figure 3, montrant un autre mode de réalisation.

En se reportant aux dessins, on voit que le rideau 1 est suspendu sous un organe de support constitué par un ressort 2, enroulé en hélice, par l'entremise d'organes d'accrochage, tels que par exemple ceux 3.

Dans l'exemple représenté, chaque organe d'accrochage 3 est constitué par une languette placée à cheval sur certaines spires et fixée au bord supérieur du rideau.

Les organes d'accrochage sont disposés toutes les n spires, la valeur du nombre n dépendant de la largeur totale du rideau et du nombre d'organes d'accrochage.

Selon un mode de réalisation, le ressort 2 est un ressort à spires jointives. Dès lors, si l'extrémité 4 est fixe et si on exerce une traction sur l'extrémité 5 selon la flèche F₁, le ressort va s'allonger et la distance séparant les organes 3 adjacents va augmenter ce qui signifie que les largeurs des plis P₁ et P₂ du rideau vont augmenter tout en restant égales.

En relâchant l'action sur l'extrémité 5, le ressort va se détendre et le phénomène inverse va se produire. L'effet de la détente du ressort peut être combiné à une traction sur l'extrémité 5 en sens inverse de la flèche F₁.

La figure 2 montre un autre mode de réalisation selon lequel le ressort est un ressort à spires non jointives. Dans ce cas et en l'absence d'action sur le ressort, le rideau est normalement fermé. Pour ouvrir le rideau il faut exercer une traction sur l'extrémité libre du ressort selon la flèche F₂.

Selon l'un ou l'autre des modes de réalisations, le ressort 2 est guidé dans un rail 6 horizontal affectant, en section, la forme d'un U renversé à ouverture rétreinte. Ce rail peut être rectiligne ou curviligne.

Selon une variante, le ressort 2 peut être guidé sur une tringle 7 le traversant.

Il est à noter que, contrairement aux dispositifs connus, le dispositif de l'invention permet de déployer ou de plier plusieurs rideaux ou banderoles.

Il est à noter, aussi, qu'en fixant l'une des spires par rapport à l'organe de guidage 6-7, il est possible d'exercer une traction sur l'une ou l'autre des extrémités du ressort et ainsi de déployer ou de plier qu'une partie du rideau, soit vers la gauche, soit vers la droite.

Sans sortir du cadre de l'invention, il est possible, en vue d'obtenir certains effets scéniques, que la valeur du nombre **n** varie. Cette valeur peut varier, par exemple, de façon cyclique pour prendre les valeurs n₁, n₂, n₁, n₂ etc.

## Revendications

1. Dispositif de support de rideau caractérisé en ce qu'il comprend un ressort (2) enroulé hélicoïdalement guidé par un organe de support, ledit ressort étant apte à supporter le rideau par l'entremise d'organes d'accrochage (3) disposés toutes les **n** spires, l'une des spires, au moins, étant fixe par rapport audit support et le déploiement dudit rideau étant obtenu en effectuant une traction sur l'une des extrémités libres dudit ressort.

2. Dispositif selon la revendication 1, caractérisé en ce que l'organe de support est constitué par un rail (6), à section en forme d'U inversé et à ouverture rétreinte.

3. Dispositif selon la revendication 1, caractérisé en ce que l'organe de support est constitué par une tringle (7) traversant axialement le ressort (2).

4. Dispositif selon l'une quelconque des revendications 1 à 3, caractérisé en ce que en ce que le ressort (2) est un ressort à spires jointives.

5. Dispositif selon l'une quelconque des revendications 1 à 3, caractérisé en ce que le ressort est un ressort à spires non jointives.

## Patentansprüche

1. Stützvorrichtung für Vorhang, dadurch gekennzeichnet, daß sie eine spiralförmig eingerollte, von einem Stützorgan geführte Feder (2) umfaßt, wobei besagte Feder geeignet ist, den Vorhang mittels alle n Windungen angeordneten Befestigungsorganen (3) zu stützen, wobei wenigstens eine der Windungen im Verhältnis zu besagter Stütze fest ist und die Ausbreitung besagten Vorhangs durch Ausüben eines Zuges auf eines der freien äußeren Enden besagter Feder erreicht wird.

2. Vorrichtung gemäß Anspruch 1, dadurch gekennzeichnet, daß das Stützorgan durch eine Schiene (6) mit einem Abschnitt in umgekehrter U-Form und reduzierter Öffnung gebildet wird.

3. Vorrichtung gemäß Anspruch 1, dadurch gekennzeichnet, daß das Stützorgan durch eine die Feder (2) axial durchquerende Gardinenstange (7) gebildet wird.

4. Vorrichtung gemäß Anspruch 1 bis 3, dadurch gekennzeichnet, daß die Feder (2) eine Feder mit nebeneinanderliegenden Spiralen ist.

5. Vorrichtung gemäß Anspruch 1 bis 3, dadurch gekennzeichnet, daß die Feder eine Feder mit nicht nebeneinanderliegenden Spiralen ist.

## Claims

1. Curtain support device, characterised in that it includes a spring (2) wound helically and guided by a support member, said spring being able to support the curtain via the inserting of hooking members (3) arranged every n spires, at least one of said spires being fixed with respect to said support and the deployment of said curtain being obtained by carrying out traction on one of the free extremities of said spring.

2. Device according to claim 1, characterised in that the support member is constituted by a rail (6) having an inverted U-shaped section with restricted opening.

3. Device according to claim 1, characterised in that the support member is constituted by a rod (7) axially traversing the spring (2).

4. Device according to one of claims 1 to 3, characterised in that the spring (2) is a spring with contiguous spires.

5. Device according to one of claims 1 to 3, characterised in that the spring is a spring with non-contiguous spires.
